# EUROPÄISCHE PATENTSCHRIFT

(11) **EP 2 998 449 B1**
(45) Veröffentlichungstag und Bekanntmachung des Hinweises auf die Patenterteilung: **10.07.2019**
(21) Anmeldenummer: 15002774.6
(22) Anmeldetag: 30.08.2014
(51) Int. Cl.: E03C 1/04

(54) **SANITÄRE AUSLAUFARMATUR**
BATHROOM DRAIN FITTING
ROBINETTERIE SANITAIRE

(30) Priorität: 25.10.2013 DE 202013009472 U
(43) Veröffentlichungstag der Anmeldung: 23.03.2016
(62) Teilanmeldung aus: 14003003.2
(73) Patentinhaber: Neoperl GmbH, 79379 Müllheim (DE)
(72) Erfinder: BAMMERLIN, Werner, 79379 Müllheim (DE); SCHÜRLE, Holger, 79379 Müllheim (DE)
(74) Vertreter: Börjes-Pestalozza, Henrich

(56) Entgegenhaltungen:
- WO-A1-2008/094250
- WO-A1-2009/146410
- US-A1- 2010 071 778

## Beschreibung

Die Erfindung betrifft eine sanitäre Auslaufarmatur mit einem Armaturenkorpus, dessen Korpus-Innenraum in einem Wasserauslauf mündet, mit einem Zwischenhalter, der im Wasserauslauf befestigbar ist und mit einem sanitären Einsetzteil, das in die offen ausgebildete abströmseitige Stirnseite des Zwischenhalters einsetzbar ist, wobei der Zwischenhalter zuströmseitig einen Anschlussstutzen hat, der mit dem Wasserschlauch verbunden oder verbindbar, und wobei an der zuströmseitigen Stirnseite des Zwischenhalters zumindest ein Steg oder eine Wandung vorsteht, welcher Steg oder welche Wandung an mindestens einer Gegenwandung oder wenigstens einem Gegensteg im Armaturenkorpus form- oder reibschlüssig angreift.

Sanitäre Auslaufeinheiten, wie beispielsweise Strahlregler, werden üblicherweise im Auslauf einer sanitären Gussarmatur lösbar befestigt, beispielsweise mittels Schraub-, Klemm- oder Rastverbindungen. Dies setzt eine entsprechend bearbeitete Gussarmatur voraus, die beispielsweise mit einem passenden Gewinde oder anderweitig entsprechenden Befestigungsvorrichtungen zu versehen ist. Somit fallen bei der Herstellung von sanitären Gussarmaturen bislang Bearbeitungsschritte an, wie beispielsweise das Einfräsen eines Gewindes oder einer umlaufenden Nut, oder es sind anderweitige Befestigungsvorrichtungen zum Einsetzen der sanitären Auslaufeinheit erforderlich. Zusätzliche Bearbeitungsschritte stellen einen hohen Arbeits- und Kostenaufwand dar. Ferner können beim Herstellungsprozess von Gussarmaturen auch Lunker oder dergleichen Gussfehler auftreten, die zu Problemen bei der nachfolgenden spanenden Weiterverarbeitung oder Oberflächenbehandlung der Gussarmaturen führen. Derart fehlerbehaftete Auslaufarmaturen können unter Umständen nicht mehr weiterverwendet werden. Soll der Wasserstrahl über eine hygienische Wasserführung ohne direkten Kontakt zur Gussarmatur durch diese hindurch über eine innerhalb der Gussarmatur vorgesehene separate Leitung geführt werden, ist es ebenfalls erforderlich, entsprechend bearbeitete Gussarmaturen zu verwenden.

Aus der WO 2004/038112 A1 ist bereits eine sanitäre Auslaufarmatur bekannt, die einen rohrförmigen Armaturenkorpus aufweist, dessen Rohr-Innenraum in einem, Wasserauslauf mündet. Die vorbekannte Auslaufarmatur hat einen topf- oder hülsenförmigen Zwischenhalter, der durch Verpressen, Verkleben, Verschnappen, Verkrallen oder Verkeilen im Wasserauslauf des Armaturenkorpus gehalten ist. Der vorbekannten Auslaufarmatur ist ein sanitäres Einsetzteil zugeordnet, das in die offen ausgebildete abströmseitige Stirnseite des Zwischenhalters einsetzbar und darin lösbar fixierbar ist. Das Einsetzteil kann als Strahlregler, Durchflussmengenregler, Rückflussverhinderer und/oder Vorsatzsieb ausgestaltet sein. Um den Zwischenhalter im Wasserauslauf eindichten zu können und um unerwünschte Kriechströme zwischen dem Zwischenhalter und dem Armaturenkorpus zu verhindern, wird in der WO 2004/038112 A1 vorgeschlagen, dass ein O-Dichtring, eine Flachdichtung oder andere zusätzliche Dichtungen, oder an den Zwischenhalter angespritzte Dichtungen vorgesehen sind oder dass eine Abdichtung durch die Verbindungsmittel, wie beispielsweise den beim Verkleben verwendeten Klebstoff, erfolgt.

Da der Armaturenkorpus regelmäßig als Metallgussteil ausgebildet ist, da solche Gussteile meist Lunker aufweisen, in deren Bereich die Armatur weniger gut abgedichtet werden kann, besteht die Gefahr, dass sich mit der Zeit unerwünschte Kriechströme zwischen dem Zwischenhalter und dem Armaturenkorpus bilden. Sofern die Abdichtung aber durch elastische Dichtringe oder durch die Klebeschicht erfolgt, müssen die verwendeten Materialien lebensmitteltauglich sein, was den Herstellungsaufwand noch zusätzlich erhöhen kann.

Aus der US 2010/071778 A1 ist bereits eine sanitäre Auslaufarmatur der eingangs erwähnten Art vorbekannt, die einen Armaturenkorpus hat, dessen Korpus-Innenraum in einem Wasserauslauf mündet. Die vorbekannte Auslaufarmatur weist einen Zwischenhalter auf, der im Wasserauslauf befestigbar ist. Die vorbekannte Auslaufarmatur hat auch ein sanitäres Einsetzteil, das in die offen ausgebildete abströmseitige Stirnseite des Zwischenhalters einsetzbar ist, wobei der Zwischenhalter zuströmseitig einen Anschlussstutzen aufweist, der mit dem Wasserschlauch verbunden ist, und wobei an der zuströmseitigen Stirnseite des Zwischenhalters zumindest ein Steg vorsteht, welcher Steg an mindestens einer, den Wasserauslauf der vorbekannten Auslaufarmatur umgrenzenden Gegenwandung formschlüssig eingreift. Dieser Steg weist dazu an seinem freien Stegende einen nach außen vorstehende Rastnocke auf, der in Gebrauchsstellung in eine Rastöffnung an der Gegenwandung eingreift. Diese Rastöffnung ist nach außen hin offen ausgebildet, so dass durch elastisches Eindrücken der Rastnocke in den Korpus-Innenraum die zwischen dem Zwischenhalter und der Auslaufarmatur vorgesehene Rastverbindung gelöst werden kann. Die Rastverbindung zwischen dem Zwischenhalter und der Auslaufarmatur setzt jedoch eine vergleichsweise dünnwandig ausgebildete Auslaufarmatur voraus, damit die Rastnocke mit einem vergleichsweise kurzen Einfederweg noch auf einfache Weise aus der Rastöffnung außer Eingriff gebracht werden kann. Da die Rastöffnung offen ausgebildet werden muss und somit am Umfang der Auslaufarmatur sichtbar bleibt, ist mit einer solchen Rastverbindung auch eine formgestalterische Einschränkung verbunden.

Aus der WO 2009/146410 A1 kennt man bereits eine sanitäre Auslaufarmatur, deren Armaturenkorpus in Längsrichtung geteilt ist und einen schalenförmigen oberen Korpusteil sowie einen damit verbindbaren wannenförmigen unteren Korpusteil hat, die einen Korpus-Innenraum umgrenzen. In die offen ausgebildete auslaufseitige Stirnseite des Armaturenkorpus ist ein Zwischenhalter einsetzbar, der zuströmseitig mit einem, in dem Korpus-Innenraum geführten Anschlussstutzen verbunden ist. Die zweigeteilte Ausgestaltung des Armaturenkorpus schränkt jedoch die Gestaltungsmöglichkeit bei der Formgestaltung solcher Auslaufarmaturen ein. Vor allem aber ist die Konstruktion, Herstellung und Montage dieser vorbekannten Auslaufarmatur mit einem erheblichen Aufwand verbunden.

Aus der WO 2008/094250 A1 kennt man bereits eine Auslaufarmatur, deren Auslaufkorpus jedenfalls im Bereich des Auslaufrohres ebenfalls in Längsrichtung zweigeteilt ist und deshalb vergleichbare Nachteile aufweist.

Es besteht daher insbesondere die Aufgabe, eine Auslaufarmatur der eingangs erwähnten Art zu schaffen, die sich durch einen verminderten Herstellungsaufwand auszeichnet.

Die erfindungsgemäße Lösung dieser Aufgabe besteht bei der Auslaufarmatur der eingangs erwähnten Art insbesondere darin, dass am Zwischenhalter oder am Armaturenkorpus wenigstens zwei einander zugeordnete und voneinander beabstandete Stege oder Wandungen bzw. Gegenstege oder Gegenwandungen vorgesehen sind, die einen Zwischen- oder Einsteckraum begrenzen, in welchem Zwischen- oder Einsteckraum ein Gegensteg oder eine Gegenwandung beziehungsweise ein Steg oder eine Wandung des jeweils anderen Bauteiles form- oder reibschlüssig fixierbar ist.

Die erfindungsgemäße Auslaufarmatur weist einen Armaturenkorpus auf, dessen Korpus-Innenraum in einem Wasserauslauf mündet. Die erfindungsgemäße Auslaufarmatur hat einen Zwischenhalter, der im Wasserauslauf befestigbar ist. In die offen ausgebildete abströmseitige Stirnseite des Zwischenhalters ist ein sanitäres Einsetzteil eingesetzt, das als Strahlregler, Durchflussmengenregler oder beispielsweise auch als Vorsatzsieb ausgebildet sein oder solche strahlführenden oder strahlformenden Bestandteile aufweisen kann. Der Zwischenhalter hat zuströmseitig einen Anschlussstutzen, der mit einem, im Rohr-Innenraum des Armaturenkorpus geführten Wasserschlauch verbunden ist. Das den Wasserschlauch durchströmende Wasser kann über den Anschlussstutzen in den Zwischenhalter einströmen und nach Durchströmen des darin befindlichen Einsetzteiles als homogener, perlend-weicher, nichtspritzender und gegebenenfalls auch durchflussbegrenzter Wasserstrahl austreten. Da das Wasser nicht mehr den Korpus-Innenraum des Armaturenkorpus direkt, sondern stattdessen den darin geführten Wasserschlauch durchströmt, ist eine zur Vermeidung unerwünschter Kriechströme oder auch Leckagen benötigte und insbesondere eine spanende Bearbeitung der Auslaufarmatur selbst nicht mehr zwingend erforderlich. Erfindungsgemäß ist vorgesehen, dass am Zwischenhalter oder am Armaturenkorpus wenigstens zwei einander zugeordnete und voneinander beabstandete Stege oder Wandungen beziehungsweise Gegenstege oder Gegenwandungen vorgesehen sind, die einen Zwischen- oder Einsteckraum begrenzen, in welchem Zwischen- oder Einsteckraum eine Gegenwandung beziehungsweise ein Steg oder eine Wandung des jeweils anderen Bauteiles form- oder reibschlüssig fixierbar ist. Da Dichtungen und dichtende Klebeschichten in der Ringzone zwischen dem Zwischenhalter einerseits und dem Armaturenkorpus andererseits entbehrlich sind, ist der Herstellungsaufwand bei der erfindungsgemäßen Auslaufarmatur erheblich reduziert.

Der bei der erfindungsgemäßen Auslaufarmatur vorgesehene Zwischenhalter ist mit Strahlreglern oder anderen sanitären Auslaufeinheiten kombinierbar, die auch in unbearbeiteten sanitären Auslaufarmaturen eingesetzt und fixiert werden können. Arbeits- und kostenintensive Bearbeitungsschritte bei der Herstellung und Weiterverarbeitung insbesondere von Gussarmaturen entfallen somit. Der Zwischenhalter ist zuströmseitig mit einem im Korpus-Innenraum des Armaturenkorpus geführten Wasserschlauch verbunden Dieser Wasserschlauch stellt eine besonders hygienische Wasserführung dar, die jeden direkten Kontakt des Wassers zur sanitären Auslaufarmatur vermeidet.

Um auch bei Bedarf im Korpus-Innenraum des Armaturenkorpus einer sanitären Auslaufarmatur Reparaturen oder Wartungen durchführen zu können, ist es zweckmäßig, wenn der Zwischenhalter im Wasserauslauf lösbar befestigbar ist. Nachdem der Zwischenhalter im Wasserauslauf gelöst wurde, sind Reparatur- und Wartungsarbeiten auch im Korpus-Innenraum des Armaturenkorpus möglich, ohne dass der zumindest vorläufig aus der Auslaufarmatur entnommene Zwischenhalter im Wege steht.

Eine besonders vorteilhafte Ausführungsform gemäß der Erfindung sieht vor, dass die Auslaufarmatur zumindest in dem, den Zwischenhalter aufnehmenden Bereich ihres Wasserauslaufs ohne spanende Bearbeitung hergestellt ist. Dabei kann die Auslaufarmatur beispielsweise auch aus Metallblech hergestellt sein.

Um das in der abströmseitigen Stirnseite des Zwischenhalters gehaltene Einsetzteil bei Bedarf von dort entnehmen und beispielsweise zum Entkalken oder für sonstige Wartungsarbeiten freilegen zu können, ist es vorteilhaft, wenn das sanitäre Einsetzteil in der abströmseitigen Stirnseite des Zwischenhalters lösbar fixierbar ist.

Um den Zwischenhalter mit dem Einsetzteil im Korpus-Innenraum der Auslaufarmatur sicher, dicht und fest verbinden zu können, weist der Zwischenhalter zuströmseitig einen Anschlussstutzen auf, der mit dem Wasserschlauch verbunden ist.

Um den Zwischenhalter ausreichend fest im Wasserauslauf des Armaturenkorpus befestigen zu können, ist es vorteilhaft, wenn der Zwischenhalter zumindest ein Befestigungsmittel aufweist, das form- und/oder reibschlüssig mit dem Armaturenkorpus verbindbar ist. Da der Zwischenhalter zumindest ein Befestigungsmittel hat, das eine form- und/oder reibschlüssige Verbindung am Armaturenkorpus erlaubt, wird der mit der Herstellung und Montage der erfindungsgemäßen Auslaufarmatur verbundene Aufwand noch zusätzlich reduziert.

Eine besonders einfach herstellbare und mit geringem Aufwand montierbare Ausführungsform gemäß der Erfindung sieht vor, dass das sanitäre Einsetzteil als Einsetzpatrone ausgebildet ist, die ein Patronengehäuse hat, und dass das Patronengehäuse im Zwischenhalter mittels einer Schraub- oder Renkverbindung lösbar befestigbar ist. Bei dieser Ausführungsform kann das sanitäre Einsetzteil in den Zwischenhalter eingesetzt wer-den, um dort anschließend mittels einer Schraub- oder Bajonett-Verbindung lösbar fixiert zu werden.

Dabei sieht eine bevorzugte Ausführungsform, die mit besonders geringem Aufwand herstellbar ist, vor, dass am Gehäuseumfang des Patronengehäuses ein Außengewinde vorgesehen ist, welches Außengewinde mit einem Innengewinde im Zwischenhalter zusammenwirkt.

Das vom Wasser durchströmte Einsetzteil kann dazu dienen, den Wasserstrahl zu führen, zu formen oder auch zu begrenzen. Eine vorteilhafte Ausführungsform gemäß der Erfindung besteht deshalb darin, dass das Einsetzteil einen Strahlregler und/oder einen Durchflussmengenregler und vorzugsweise ein zuströmseitiges Vorsatzsieb aufweist. Dabei können mit Hilfe des Vorsatzsiebes die im Wasser eventuell mitgeführten Schmutzpartikel ausgefiltert werden, bevor das Wasser aus dem Wasserauslauf der sanitären Auslaufarmatur ausströmt.

Zweckmäßig kann es sein, wenn an zumindest einem Steg oder einer Wandung beziehungsweise Gegensteg oder Gegenwandung wenigstens ein, zur Anlage an dem/der benachbarten Gegensteg oder Gegenwandung beziehungsweise Steg oder Wandung bestimmter Haltevorsprung vorsteht. Ein solcher Haltevorsprung kann praktisch widerhakenartig ausgebildet sein und den festen Halt zwischen dem Zwischenhalter einerseits und dem den Wasserauslauf umgrenzenden Randbereich des Armaturenkorpus andererseits bewirken.

Dabei sieht eine bevorzugte Ausführungsform gemäß der Erfindung vor, dass an den paarweise einander zugeordneten Stegen oder Wandungen beziehungsweise Gegenstegen oder Gegenwandungen jeweils, in den Zwischen- oder Einsteckraum vorstehende Haltevorsprünge vorgesehen sind.

Zusätzlich zu den die Verbindung zwischen Zwischenhalter und Armaturenkorpus sicherstellenden Stegen oder Wandungen kann der Zwischenhalter durch Einsetzen des sanitären Einsetzteiles zumindest in einem Teilbereich derart aufweitbar sein, dass der Zwischenhalter anschließend form- oder reibschlüssig im Wasserauslauf gehalten ist.

Dabei sieht eine bevorzugte Ausführungsform, die sich durch eine sichere Funktion auszeichnet, vor, dass der Zwischenhalter an seinem Zwischenhalter-Umfang zumindest einen Federsteg hat, der von einer Lösestellung durch Einsetzen des sanitären Einsetzteiles in eine Haltestellung bewegbar oder ausfederbar ist, in welcher Haltestellung der Federsteg einen Teilbereich des Armaturenkorpus hintergreift. Damit der zumindest eine, am Zwischenhalter vorgesehene Federsteg gut in die Lösestellung einfedern und ebenso leicht in die Haltestellung ausfedern kann, ist es vorteilhaft, wenn das freie Federsteg-Ende des zumindest einen Federsteges in Einsetzrichtung des Zwischenhalters orientiert ist.

Ein besonders fester Halt des Zwischenhalters an dem den Wasserauslauf umgrenzenden Randbereich des Armaturenkorpus wird begünstigt, wenn am freien Federsteg-Ende des zumindest einen Federsteges eine Haltenocke oder ein Haltevorsprung vorsteht, mit der/dem der Federsteg den den Wasserauslauf umgrenzenden Innenumfangsrandbereich des Armaturenkorpus hintergreift.

Weiterbildungen gemäß der Erfindung ergeben sich aus der Zeichnung in Verbindung mit der Beschreibung sowie den Ansprüchen. Nachstehend wird die Erfindung anhand bevorzugter Ausführungsbeispiele noch näher beschrieben.

Es zeigt:
- Fig. 1: eine in einem Längsschnitt dargestellte sanitäre Auslaufarmatur im Bereich ihres Wasserauslaufs, wobei im Wasserauslauf der sanitären Auslaufarmatur ein, einen Anschlussstutzen für einen Wasserschlauch aufweisender Zwischenhalter gehalten ist, in den ein sanitäres Einsetzteil eingesetzt werden kann,
- Fig. 2: den in einem Detail-Längsschnitt dargestellten und in den Armaturenkorpus der Auslaufarmatur eingesetzten Zwischenhalter im Bereich einer reibschlüssigen Verbindung zwischen Zwischenhalter und Armaturenkorpus,
- Fig. 3: die sanitäre Auslaufarmatur aus Figur 1 und 2 in einer auseinandergezogenen Einzelteildarstellung in Draufsicht auf ihre Bestandteile, und
- Fig. 4: die Auslaufarmatur aus Figur 1 bis 3 in einer auseinandergezogenen Einzelteildarstellung in einer Unteransicht auf ihre wesentlichen Bestandteile,

In den Figuren 1 bis 4 ist eine sanitäre Auslaufarmatur 1 dargestellt. Die Auslaufarmatur 1 weiset einen rohrförmigen Armaturenkorpus 3 auf, dessen Rohr-Innenraum 4 in einem Wasserauslauf 5 mündet. Im Wasserauslauf 5 der Auslaufarmatur 1 ist ein Zwischenhalter 2 befestigbar, der hier topfförmig ausgestaltet ist. In die offen ausgebildete abströmseitige Stirnseite des Zwischenhalters 2 ist ein sanitäres Einsetzteil 6 einsetzbar, das einen Strahlregler und zusätzlich oder stattdessen einen Durchflussmengenregler sowie vorzugsweise auch ein zuströmseitiges Vorsatzsieb 7 aufweisen kann.

In den Figuren 1 bis 4 ist erkennbar, dass der Zwischenhalter 2 zuströmseitig einen Anschlussstutzen 8 hat, der mit einem im Rohr-Innenraum 4 des Armaturenkorpus 3 geführten, hier aber nicht weiter dargestellten Wasserschlauch verbunden ist. Das den Wasserschlauch durchströmende Leitungswasser kann über den Anschlussstutzen 8 in den Zwischenhalter 2 einströmen und nach Durchströmen des darin befindlichen Einsetzteiles 6 als homogener, nichtspritzender, gegebenenfalls perlend-weicher und erforderlichenfalls durchflussbegrenzter Wasserstrahl ausströmen. Da das Wasser nicht mehr den Rohr-Innenraum 4 direkt, sondern stattdessen den darin geführten Wasserschlauch durchströmt, sind unerwünschte Kriechströme und/oder Leckagen an der Auslaufarmatur 1 selbst dann nicht zu befürchten, wenn der beispielsweise als Metallgussteil hergestellte Armaturenkorpus 3 Lunker im Bereich des Wasserauslaufs 5 aufweisen sollte. Da Dichtringe und dichtende Klebeschichten in der Ringzone zwischen dem Zwischenhalter 2 und dem Armaturenkorpus 3 entbehrlich sind, ist der Herstellungsaufwand bei der hier dargestellten Auslaufarmatur 1 erheblich reduziert. Da der Wasserauslauf 5 des Armaturenkorpus durch den Zwischenhalter 2 in seiner äußeren Ringzone abgedichtet wird und da der Zwischenhalter 2 im Wasserauslauf 5 form- und/oder reibschlüssig fixiert ist, lässt sich die Auslaufarmatur gegebenenfalls auch aus Metallblech herstellen.

Aus den Figuren 1 und 3 wird deutlich, dass das sanitäre Einsetzteil 6 als Einsetzpatrone ausgebildet ist, die ein Patronengehäuse hat. Dabei wird das Patronengehäuse der Einsetzpatrone 6 im Zwischenhalter 2 hier mittels einer Schraubverbindung befestigt. Das Einsetzteil 6 weist dazu am Gehäuseumfang seines Patronengehäuses ein Außengewinde 9 auf, welches Außengewinde 9 mit einem Innengewinde 11 im Zwischenhalter 2 zusammenwirkt.

Der der Auslaufarmatur 1 zugeordnete Zwischenhalter 2 weist zumindest ein Befestigungsmittel auf, das formschlüssig und zusätzlich oder stattdessen auch reibschlüssig mit dem Armaturenkorpus 3 verbunden oder verbindbar ist.

Bei der in den Figuren 1 bis 4 beispielhaft gezeigten Armaturenausführung 1 sind an der zuströmseitigen Stirnseite des Zwischenhalters 2 einander paarweise zugeordnete Stege oder Wandungen 12, 13 vorgesehen, die zwischen sich einen Zwischen- oder Einsteckraum 15 begrenzen. In diesem Zwischen- oder Einsteckraum 15 ist der zugeordnete und im Rohr-Innenraum des Armaturenkorpus 4 in Richtung zum Wasserauslauf 5 vorstehende Gegensteg oder die vorstehende Gegenwandung 14 einsetzbar und form- und/oder reibschlüssig fixierbar. Zumindest an dem wenigstens einen Steg oder an der mindestens einen Wandung 12, 13 des Zwischenhalters 2, 20 oder mindestens an dem wenigstens einen Gegensteg oder der wenigstens einen Gegenwandung 14 im Armaturenkorpus kann mindestens ein widerhakenartiger Haltevorsprung 16 vorstehen, der hier beispielsweise als elastisch nachgiebiger Haltesteg ausgestaltet ist. In dem Detail-Längsschnitt in Figur 2 ist gut erkennbar, dass zumindest zwei und vorzugsweise mehrere, in Einsteckrichtung voneinander beabstandete Haltevorsprünge 16 vorgesehen sind, die sich nach dem Aufschieben auf die Gegenwandung 14 an diese reibschlüssig anlegen.

### Bezugszeichenliste

- 1: Auslaufarmatur (gemäß den Figuren 1 bis 4)
- 2: Zwischenhalter (gemäß den Figuren 1 bis 4)
- 3: Armaturenkorpus
- 4: Rohr-Innenraum
- 5: Wasserauslauf
- 6: Einsetzteil
- 7: Vorsatzsieb
- 8: Anschlussstutzen
- 9: Außengewinde
- 11: Innengewinde
- 12: Wandung
- 13: Wandung
- 14: Gegenwandung
- 15: Zwischen- oder Einsteckraum
- 16: Haltevorsprung

## Patentansprüche

1. Sanitäre Auslaufarmatur (1) mit einem Armaturenkorpus (3), dessen Korpus-Innenraum (4) in einem Wasserauslauf (5) mündet, mit einem Zwischenhalter (2), der (2) im Wasserauslauf (5) befestigbar ist und mit einem sanitären Einsetzteil (6), das in die offen ausgebildete abströmseitige Stirnseite des Zwischenhalters (2) einsetzbar ist, wobei der Zwischenhalter (2) zuströmseitig einen Anschlussstutzen (8) hat, der mit dem Wasserschlauch (1) verbunden ist, und wobei an der zuströmseitigen Stirnseite des Zwischenhalters (2) zumindest ein Steg oder eine Wandung (12, 13), vorsteht, welcher Steg oder welche Wandung (12, 13) an mindestens einer Gegenwandung (14) oder wenigstens einem Gegensteg im Armaturenkorpus (3) form- oder reibschlüssig angreift, **dadurch gekennzeichnet, dass** am Zwischenhalter (2) oder am Armaturenkorpus (3) wenigstens zwei einander zugeordnete und voneinander beabstandete Stege oder Wandungen (12, 13) bzw. Gegenstege oder Gegenwandungen vorgesehen sind, die einen Zwischen- oder Einsteckraum (15) begrenzen, in welchem Zwischen- oder Einsteckraum (15) ein Gegensteg oder eine Gegenwandung (14) beziehungsweise ein Steg oder eine Wandung des jeweils anderen Bauteiles (3; 2) form- oder reibschlüssig fixierbar ist.

2. Auslaufarmatur nach Anspruch 1, **dadurch gekennzeichnet, dass** der Wasserschlauch (1) im Korpus-Innenraum (4) des Armaturenkorpus (3) geführt ist.

3. Auslaufarmatur nach Anspruch 1 oder 2, **dadurch gekennzeichnet, dass** die Auslaufarmatur (1) zumindest in dem den Zwischenhalter (2) aufnehmenden Bereich ihres Wasserauslaufs ohne spanende Bearbeitung hergestellt ist.

4. Auslaufarmatur nach einem der Ansprüche 1 bis 3, **dadurch gekennzeichnet, dass** der Zwischenhalter (2) zumindest ein Befestigungsmittel aufweist, das form- und/oder reibschlüssig mit dem Armaturenkorpus (3) verbindbar ist.

5. Auslaufarmatur nach einem der Ansprüche 1 bis 4, **dadurch gekennzeichnet, dass** das sanitäre Einsetzteil (6) als Einsetzpatrone ausgebildet ist, die ein Patronengehäuse hat, und dass das Patronengehäuse im Zwischenhalter (2) mittels einer Schraub- oder Renkverbindung lösbar befestigbar ist.

6. Auslaufarmatur nach Anspruch 5, **dadurch gekennzeichnet, dass** am Gehäuseumfang des Patronengehäuse ein Außengewinde (9) vorgesehen ist, welches Außengewinde (9) mit einem Innengewinde (11) im Zwischenhalter (2) zusammenwirkt.

7. Auslaufarmatur nach einem der Ansprüche 1 bis 6, **dadurch gekennzeichnet, dass** das Einsetzteil (6) einen Strahlregler und/oder einen Durchflussmengenregler und vorzugsweise ein zuströmseitiges Vorsatzsieb (9) aufweist.

8. Auslaufarmatur nach einem der Ansprüche 1 bis 7, **dadurch gekennzeichnet, dass** an zumindest einem Steg oder einer Wandung (12, 13) beziehungsweise Gegensteg oder Gegenwandung wenigstens ein, zur Anlage an dem/der benachbarten Gegensteg oder Gegenwandung (14) beziehungsweise Steg oder Wandung bestimmter Haltevorsprung (16) vorsteht.

9. Auslaufarmatur nach einem der Ansprüche 1 bis 7, **dadurch gekennzeichnet, dass** an den paarweise einander zugeordneten Stegen oder Wandungen (12, 13) beziehungsweise Gegenstegen oder Gegenwandungen jeweils, in den Zwischen- oder Einsteckraum vorstehende Haltevorsprünge (16)vorgesehen sind.

10. Auslaufarmatur nach einem der Ansprüche 1 bis 9, **dadurch gekennzeichnet, dass** der Zwischenhalter (2) durch Einsetzen des sanitären Einsetzteiles (6) zumindest in einem Teilbereich seines Zwischenhalter-Umfanges derart aufweitbar ist, dass der Zwischenhalter (2) anschließend form- oder reibschlüssig im Wasserauslauf (5) gehalten ist.

11. Auslaufarmatur nach einem der Ansprüche 1 bis 10, **dadurch gekennzeichnet, dass** der Zwischenhalter (2) an seinem Zwischenhalter-Umfang zumindest einen Federsteg (17) hat, der von einer Lösestellung durch Einsetzen des sanitären Einsetzteiles (6) in eine Haltestellung bewegbar oder ausfederbar ist, in welcher Haltestellung der Federsteg einen Teil-bereich des Armaturenkorpus (3) hintergreift.

12. Auslaufarmatur nach Anspruch 11, **dadurch gekennzeichnet, dass** das freie Federsteg-Ende des zumindest einen Federsteges in Einsetzrichtung des Zwischenhalters (2) orientiert ist.

13. Auslaufarmatur nach einem der Ansprüche 1 bis 12, **dadurch gekennzeichnet, dass** am freien Federsteg-Ende des zumindest einen Federsteges eine Haltenocke (19) oder ein Haltevorsprung vorsteht, mit der/dem der Federsteg den den Wasserauslauf (5) umgrenzenden Innenumfangsrandbereich des Armaturenkorpus (3) hintergreift.

## Claims

1. Sanitary outlet fitting (1) having a fitting body (3), the body interior (4) of which opens into a water outlet (5), with an intermediate holder (2) which (2) is fastenable in the water outlet (5), and with a sanitary insert (6) which is insertable into the end side of the intermediate holder (2), said end side being of open design and being on the outflow side, wherein, on the inflow side, the intermediate holder (2) has a connecting branch (8) which is connected to the water hose (1), and wherein at least one web or one wall (12, 13) protrudes on that end side of the intermediate holder (2) which is on the inflow side, which web or which wall (12, 13) acts in a form-fitting or frictional manner on at least one mating wall (14) or at least one mating web in the fitting body (3), **characterized in that** at least two webs or walls (12, 13), which are assigned to one another and are spaced apart from one another, or mating webs or mating walls are provided on the intermediate holder (2) or on the fitting body (3) and delimit an intermediate space or insertion space (15), in which intermediate space or insertion space (15) a mating web or a mating wall (14) or a web or a wall of the other component (3; 2) in each case is fixable in a form-fitting or frictional manner.

2. Outlet fitting according to Claim 1, **characterized in that** the water hose (1) is guided in the body interior (4) of the fitting body (3).

3. Outlet fitting according to Claim 1 or 2, **characterized in that** the outlet fitting (1) is produced without machining at least **in that** region of the water outlet thereof which receives the intermediate holder (2).

4. Outlet fitting according to one of Claims 1 to 3, **characterized in that** the intermediate holder (2) has at least one fastening means which is connectable in a form-fitting and/or frictional manner to the fitting body (3).

5. Outlet fitting according to one of Claims 1 to 4, **characterized in that** the sanitary insert (6) is designed as an insertable cartridge which has a cartridge housing, and **in that** the cartridge housing is fastenable releaseably in the intermediate holder (2) by means of a screw connection or bayonet connection.

6. Outlet fitting according to Claim 5, **characterized in that** an external thread (9) is provided on the housing circumference of the cartridge housing, which external thread (9) interacts with an internal thread (11) in the intermediate holder (2).

7. Outlet fitting according to one of Claims 1 to 6, **characterized in that** the insertable part (6) has a jet regulator and/or a flow regulator and preferably a sieve attachment (9) on the inflow side.

8. Outlet fitting according to one of Claims 1 to 7, **characterized in that** at least one retaining projection (16) protrudes on at least one web or one wall (12, 13) or mating web or mating wall, said retaining projection being determined for bearing against the adjacent mating web or adjacent wall (14) or web or wall.

9. Outlet fitting according to one of Claims 1 to 7, **characterized in that** retaining projections (16) protruding in each case into the intermediate space or insertion space are provided on the webs or walls (12, 13), which are assigned in pairs to one another, or mating webs or mating walls.

10. Outlet fitting according to one of Claims 1 to 9, **characterized in that** the intermediate holder (2) can be expanded at least in a partial region of the intermediate-holder circumference thereof, by insertion of the sanitary insert (6), in such a manner that the intermediate holder (2) is subsequently held in a form-fitting or frictional manner in the water outlet (5).

11. Outlet fitting according to one of Claims 1 to 10, **characterized in that** the intermediate holder circumference of the intermediate holder (2) has at least one spring web (17) which, by insertion of the sanitary insert (6), is moveable or reboundable from a release position into a retaining position, in which retaining position the spring web engages behind a partial region of the fitting body (3).

12. Outlet fitting according to Claim 11, **characterized in that** the free spring-web end of the at least one spring web is oriented in the insertion direction of the intermediate holder (2).

13. Outlet fitting according to one of Claims 1 to 12, **characterized in that** a retaining cam (19) or a retaining projection, with which the spring web engages behind the inner circumferential edge region of the fitting body (3), which inner circumferential edge region bounds the water outlet (5), protrudes at the free spring-web end of the at least one spring web.

## Revendications

1. Robinetterie sanitaire (1) avec un corps de robinet (3), dont l'espace intérieur de corps (4) débouche dans une sortie d'eau (5), avec un support intermédiaire (2), qui (2) peut être fixé dans la sortie d'eau (5), et avec une pièce d'insertion sanitaire (6), qui peut être insérée dans le côté frontal aval ouvert du support intermédiaire (2), dans laquelle le support intermédiaire (2) présente côté amont un embout de raccordement (8), qui est raccordé au tuyau d'eau (1), et dans laquelle au moins une nervure ou une paroi (12, 13) est saillante sur le côté frontal amont du support intermédiaire (2), nervure ou paroi (12, 13) qui s'engage dans le corps de robinet (3) par emboîtement ou par friction sur au moins une paroi opposée (14) ou au moins une nervure opposée, **caractérisée en ce qu'**il est prévu sur le support intermédiaire (2) ou sur le corps de robinet (3) au moins deux nervures ou parois (12, 13) ou deux nervures opposées ou parois opposées, associées l'une à l'autre et espacées l'une de l'autre, qui limitent un espace intermédiaire ou d'engagement (15), espace intermédiaire ou d'engagement (15) dans lequel une nervure opposée ou une paroi opposée (14) ou une nervure ou une paroi respective de l'autre élément (3 ; 2) peut être fixée par emboîtement ou par friction.

2. Robinetterie selon la revendication 1, **caractérisée en ce que** le tuyau d'eau (1) est guidé dans l'espace intérieur de corps (4) du corps de robinet (3).

3. Robinetterie selon une revendication 1 ou 2, **caractérisée en ce que** la robinetterie (1) est fabriquée par usinage sans enlèvement de copeaux au moins dans la région de sa sortie d'eau contenant le support intermédiaire (2).

4. Robinetterie selon l'une quelconque des revendications 1 à 3, **caractérisée en ce que** le support intermédiaire (2) présente au moins un moyen de fixation, qui peut être assemblé au corps de robinet (3) par emboîtement et/ou par friction.

5. Robinetterie selon l'une quelconque des revendications 1 à 4, **caractérisée en ce que** la pièce d'insertion sanitaire (6) est formée par une cartouche d'insertion, qui comporte un boîtier de cartouche, et **en ce que** le boîtier de cartouche peut être fixé de façon amovible dans le support intermédiaire (2) au moyen d'un assemblage à vis ou à baïonnette.

6. Robinetterie selon la revendication 5, **caractérisée en ce qu'**il est prévu un filet extérieur (9) à la périphérie extérieure du boîtier de cartouche, filet extérieur (9) qui coopère avec un filet intérieur (11) dans le support intermédiaire (2).

7. Robinetterie selon l'une quelconque des revendications 1 à 6, **caractérisée en ce que** la pièce d'insertion (6) présente un régulateur de jet et/ou un régulateur de débit et, de préférence, un filtre d'entrée côté amont (9).

8. Robinetterie selon l'une quelconque des revendications 1 à 7, **caractérisée en ce qu'**au moins une protubérance de maintien déterminée (16) est saillante sur au moins une nervure ou une paroi (12, 13), ou sur une nervure opposée ou une paroi opposée, pour l'appui sur la nervure opposée ou la paroi opposée voisine (14) ou sur la nervure ou la paroi voisine.

9. Robinetterie selon l'une quelconque des revendications 1 à 7, **caractérisée en ce qu'**il est prévu respectivement sur les nervures ou les parois (12, 13) ou sur les nervures opposées ou les parois opposées associées les unes aux autres par paires, des protubérances de maintien (16) saillantes dans l'espace intermédiaire ou d'engagement.

10. Robinetterie selon l'une quelconque des revendications 1 à 9, **caractérisée en ce que** le support intermédiaire (2) peut être élargi au moins dans une région partielle de sa périphérie de support intermédiaire par l'insertion de la pièce d'insertion sanitaire (6), de telle manière que le support intermédiaire (2) soit ensuite maintenu dans la sortie d'eau (5) par emboîtement ou par friction.

11. Robinetterie selon l'une quelconque des revendications 1 à 10, **caractérisée en ce que** le support intermédiaire (2) comporte à sa périphérie de support intermédiaire au moins une nervure à ressort (17), qui peut être déplacée ou déviée d'une position libre à une position de maintien par l'insertion de la pièce d'insertion sanitaire (6), position de maintien dans laquelle la nervure à ressort s'accroche à l'arrière à une région partielle du corps de robinet (3).

12. Robinetterie selon la revendication 11, **caractérisée en ce que** l'extrémité libre de nervure à ressort de ladite au moins une nervure à ressort est orientée dans la direction d'insertion du support intermédiaire (2).

13. Robinetterie selon l'une quelconque des revendications 1 à 12, **caractérisée en ce qu'**une came de maintien (19) ou une protubérance de maintien est saillante à l'extrémité libre de nervure à ressort de ladite au moins une nervure à ressort, avec laquelle la nervure à ressort s'accroche à l'arrière à une région de bord périphérique intérieur du corps de robinet (3) limitant la sortie d'eau (5).
